# FASCICULE DE BREVET EUROPEEN

(11) **EP 1 136 963 B1**
(45) Date de publication et mention de la délivrance du brevet: **07.06.2006**
(21) Numéro de dépôt: 00870054.4
(22) Date de dépôt: 24.03.2000
(51) Int. Cl.: G08B 13/08

(54) **Dispositif de détection d'intrusion**
Vorrichtung zur Einbruchdetektion
Intrusion detection device

(43) Date de publication de la demande: 26.09.2001
(73) Titulaire: HUMBLET, Fernand, B-4170 Comblain-au-Pont (BE)
(72) Inventeur: HUMBLET, Fernand, B-4170 Comblain-au-Pont (BE)
(74) Mandataire: Van Malderen, Michel

(56) Documents cités:
- WO-A-97/23851
- US-A- 4 339 747
- US-A- 4 851 814
- US-A- 5 712 621

## Description

### Objet de l'invention

La présente invention se rapporte à un nouveau dispositif de détection d'intrusion permettant de détecter un intrus ou cambrioleur potentiel qui manifeste l'intention de pénétrer dans une habitation, maison ou appartement, un bureau, un magasin, etc.

### Etat de la technique

Dans le domaine de la sécurité des bâtiments, les différents équipements de protection connus, comportant des détecteurs à ultrasons, à infrarouge, volumétriques, etc., sont basés sur la détection de la présence d'une personne, lorsque celle-ci s'introduit dans l'espace ou la surface d'une zone surveillée. Dans le cas d'une maison d'habitation, il faut impérativement que l'intrus s'introduise dans la maison, par exemple en forçant la porte, pour que le dispositif de détection et d'alarme fonctionne.

De plus, si nous prenons le cas d'un appartement situé dans un immeuble ou un building, le corridor d'accès étant généralement commun, la présence d'un détecteur traditionnel, placé à l'extérieur, par exemple au-dessus de la porte, déclencherait l'alarme constamment et inutilement à chaque passage d'un voisin. D'ailleurs, le fait de passer ne signifie nullement qu'il y a intention de commettre une effraction.

D'autre part, lorsque la maison ou l'appartement est occupé par une ou plusieurs personnes durant la journée, les alarmes traditionnelles doivent être évidemment déconnectées, sous peine d'obtenir constamment des déclenchements intempestifs, provoqués par le va-et-vient desdites personnes.

Les alarmes traditionnelles ne sont donc efficaces que lorsque l'appartement est inoccupé ou durant la nuit, pour protéger certaines zones sélectionnées, comme le rez-de-chaussée par exemple, lorsque l'occupant est couché.

Enfin des études ont démontré que l'intrus potentiel, qui souhaite pénétrer dans un bâtiment, aura comme premier réflexe de vérifier si la porte est verrouillée de l'intérieur, ce qui demande nécessairement d'actionner la clenche pour libérer le verrou mobile. Cette particularité, en défaveur de l'intrus, n'est pas exploitée par les systèmes de détection de l'état de la technique.

Le document US-A-4,339,747 décrit un système d'alarme comprenant une base de montage et des moyens pour fixer celle-ci à une pièce dont le mouvement doit être signalé par l'alarme. Un interrupteur magnétique constitue un premier élément et un aimant constitue un second élément. L'un de ces deux éléments est capable de pivoter par rapport à la base de montage tandis que l'autre est capable de retenir une position donnée de celle-ci. La distance relative entre la position du pivot de l'élément pivotant et la positon de l'autre élément peut être ajustée entre une position séparée dans laquelle l'interrupteur magnétique n'est pas influencé par l'aimant, quel que soit le mouvement de pivotement de l'élément pivotant et une position juxtaposée dans laquelle l'interrupteur magnétique est (a) non influencé par l'aimant lorsque l'élément pivotant est suspendu initialement dans sa position d'équilibre, (b) fermé par l'aimant lorsque l'élément pivotant oscille dans un déplacement donné autour de sa position d'équilibre et (c) reste fermé après que l'élément pivotant soit revenu à sa position d'équilibre. Un appareil électrique générant un signal est proposé, ainsi qu'un circuit électrique par lequel de la puissance est fournie à l'appareil au travers de l'interrupteur magnétique.

### Buts de l'invention

La présente invention a pour but de proposer une solution qui remédie aux inconvénients de l'état de la technique.

En particulier, la présente invention a pour but de proposer un dispositif de détection d'intrusion répondant à une nouvelle philosophie en matière de protection des biens et des personnes, qui soit proactive et préventive et non plus réactive.

L'invention a pour but complémentaire de détecter instantanément l'intrus potentiel, qui se trouve toujours à l'extérieur de la zone protégée, tout en manifestant l'intention de commettre une effraction.

### Principaux éléments caractéristiques de l'invention

La présente invention concerne un dispositif électronique de sécurité sans fils, pour la protection d'un bâtiment en tout ou en partie, de préférence une maison d'habitation ou un appartement ; destiné à détecter l'intention de pénétrer à l'intérieur dudit bâtiment manifestée par une personne, caractérisé en ce qu'il est pourvu de moyens permettant de détecter une tentative d'ouverture d'une porte ou d'une fenêtre de l'extérieur par ladite personne sans l'endommager, selon revendiqué dans la revendication 1.

Lesdits moyens comprennent un détecteur comportant au moins un interrupteur magnétique et un déclencheur magnétique comportant un aimant et solidaire d'une partie mobile de ladite porte ou fenêtre, un signal de détection naissant lorsque l'aimant est amené vis-à-vis de l'interrupteur du fait de la mise en mouvement de la partie mobile, qui est généralement une clenche appartenant au mécanisme d'ouverture de la porte ou fenêtre, ou encore un ouvrant de fenêtre.

De préférence, le détecteur comprend des moyens de fixation, des moyens d'alimentation électrique autonome, des composants électroniques, un avertisseur sonore et un connecteur pour la connexion par câble dudit dispositif à un dispositif extérieur, tel qu'un avertisseur sonore additionnel à distance, un dispositif d'alimentation auxiliaire, une centrale d'alarme ou un transmetteur téléphonique.

L'invention présente la particularité qu'il n'y a aucune liaison mécanique entre le détecteur et le déclencheur, la distance entre le détecteur et le déclencheur étant réglable.

Avantageusement, le détecteur est pourvu d'un dispositif de temporisation, permettant à un usager autorisé d'ouvrir et fermer ladite porte ou fenêtre, dans un intervalle de temps limité, sans déclencher l'alarme.

De préférence, le détecteur comporte sur sa face avant un indicateur signalant une tentative d'ouverture de porte ou de fenêtre par l'extérieur.

De manière particulièrement avantageuse, le détecteur est actif même en cas de démontage du mécanisme d'ouverture de la porte ou fenêtre, en particulier de la clenche et de son axe.

Selon une forme d'exécution particulièrement préférée de l'invention, le détecteur comprend une carte électronique pilotée par microprocesseur et connectée à des boutons de commande situés sur sa face avant, de sorte que différentes fonctions peuvent être sélectionnées par un opérateur.

De préférence, ces fonctions sont sélectionnées par l'opérateur soit en appuyant sur un seul bouton au moins une fois pendant une durée variable, soit en appuyant simultanément sur au moins deux boutons.

Le dispositif de détection selon l'invention présente en outre les avantages suivants
- il détecte l'intrus potentiel qui est toujours à l'extérieur et qui a seulement manifesté l'intention de s'introduire dans la maison ou de commettre une effraction. Ainsi, l'invention se distingue de la détection par contacteurs magnétiques placés sur portes
ou fenêtres. En effet, ces contacteurs sont placés à l'intérieur et déclenchent l'alarme lorsqu'il y a effraction, par exemple lorsqu'on essaie de forcer ou briser un châssis de fenêtre ;
- l'effraction n'ayant pas encore été commise, l'habitant dispose d'un temps beaucoup plus long pour réagir, téléphoner à la police, appeler du secours, etc. ;
- le détecteur peut être branché 24h/24, même si l'habitation est constamment occupée ;
- le détecteur est entièrement autonome, facile à installer et ne nécessite pas de câblage ;
- le détecteur est d'un coût inférieur par rapport à celui d'un système d'alarme traditionnel ;
- le détecteur peut compléter un système d'alarme existant, auquel il peut être connecté ;
- en particulier, le détecteur peut être connecté à un transmetteur téléphonique ;
- grâce à sa conception particulière, l'autonomie du détecteur est très importante car il ne consomme de l'énergie que lorsqu'il y a tentative d'intrusion ;
- le détecteur est de conception monobloc, c'est à dire qu'il intègre toutes les fonctions dans le boîtier y compris l'avertisseur sonore ;
- il n'y a aucune liaison mécanique entre le détecteur et le déclencheur, ce qui autorise la présence de jeu dans l'axe de la clenche et qui rend le dispositif totalement polyvalent pour répondre à d'autres applications ;
- pour répondre concrètement à d'autres applications, il suffit simplement d'adapter le déclencheur ; dans le cas d'un magasin, par exemple, et durant les heures d'ouverture, il peut être utilisé comme avertisseur d'entrée. Il peut également servir pour prévenir de l'ouverture d'un tiroir-caisse, d'une vitrine, d'un coffret, etc.

### Brève description des dessins

Les figures 1 représentent respectivement une vue latérale droite (Fig. 1.a), une vue de face (Fig. 1.b) et une vue latérale gauche (Fig. 1.c) du dispositif de détection d'intrusion selon une première forme d'exécution de l'invention.

Les figures 3 représentent respectivement une vue latérale droite (Fig. 3.a), une vue de face (Fig. 3.b) et une vue latérale gauche (Fig. 3.c) du dispositif de détection d'intrusion selon une deuxième forme d'exécution de l'invention.

Les figures 2 et 4 représentent respectivement une vue de profil (Fig. 2.a, 4.a) et une vue de face (Fig. 2.b, 4.b) de l'installation du dispositif sur une porte, selon une forme d'exécution particulièrement préférée de l'invention.

### Description de plusieurs formes d'exécution préférées de l'invention

Le dispositif selon une première forme d'exécution préférée de l'invention est décrit sur les figures 1.a, 1.b et 1.c.

Ce dispositif se compose d'un détecteur 1, qui est un boîtier renfermant notamment des composants électroniques, et d'une pièce mécanisée appelée déclencheur 2, conçue pour être placée sur tout type de clenche 10. La forme du déclencheur peut être adaptée en fonction du type d'application particulier.

Le détecteur 1 comprend un buzzer 3 servant d'avertisseur sonore, une plaque autocollante 4, une cavité 5 destinée à recevoir une batterie électrique et une cavité 6 destinée à recevoir un circuit électronique.

La plaque autocollante 4 permet la fixation du détecteur à la porte. Un couvercle à glissière 11 permet d'accéder à la batterie positionnée dans la cavité 5. Grâce aux trous 12 prévus dans le boîtier, on peut également fixer le détecteur à l'aide de vis.

Le déclencheur comprend un aimant permanent 7, une vis de réglage 8 permettant d'ajuster la longueur du bras déclencheur magnétique en fonction de la position du détecteur sur la porte et/ou du type de porte, serrure ou clenche.

Le déclencheur 2 est fixé sur l'axe 18 de la clenche 10 par l'intermédiaire d'un cavalier amovible 19 au moyen de vis 9.

Le détecteur 1 est pourvu d'un interrupteur 13 servant de temporisation, lorsque l'habitant quitte la maison. En effet, grâce à cette fonction, lorsqu'il quitte la maison ou lorsqu'il y rentre, il dispose d'un délai, par exemple de 10 secondes, pour refermer la porte. Dans le cas contraire l'alarme retentirait directement.

Le détecteur est mis sous tension par un interrupteur « On/Off » 15. Le détecteur est également muni d'une horloge 14 permettant de régler la durée de fonctionnement du buzzer 3.

Le détecteur est également pourvu d'un connecteur 16, permettant l'installation d'un deuxième buzzer, par exemple dans la chambre à coucher, ou de se connecter à une centrale d'alarme existante de manière à augmenter considérablement son potentiel.

Enfin, le détecteur est muni de deux interrupteurs magnétiques 17. Suivant le sens de rotation de la clenche 10, lorsque l'aimant 7 va passer devant l'un des deux interrupteurs magnétiques 17, celui-ci va se fermer et enclencher le processus de détection et d'alarme.

Le dispositif selon une deuxième forme d'exécution préférée de l'invention est décrit sur les figures 3.a, 3.b et 3.c. Le principe de fonctionnement du dispositif est sensiblement le même par rapport à la forme d'exécution décrite ci-dessus, à l'exception de certaines fonctions qui ont été automatisées en utilisant les capacités électroniques du système.

Le détecteur 1 comprend donc un buzzer 3 servant d'avertisseur sonore, une plaque autocollante 4, une cavité 5 destinée à recevoir une batterie électrique et une cavité 6 destinée à recevoir les équipements électroniques assurant la gestion du détecteur. La cavité 6 est munie de son couvercle d'accès 60.

La plaque autocollante 4 permet la fixation du détecteur à la porte. Un couvercle à glissière 11, coulissant dans une rainure 110, permet d'accéder à la batterie positionnée dans la cavité 5. Grâce aux trous 12 prévus dans le boîtier, on peut également fixer le détecteur à l'aide de vis.

Le déclencheur comprend un aimant permanent 7 destiné à sensibiliser l'interrupteur magnétique 17, une vis de réglage 8 permettant d'ajuster le longueur du bras déclencheur magnétique en fonction de la position du détecteur sur la porte et/ou du type de porte, serrure ou clenche.

Le déclencheur 2 est fixé sur l'axe 18 de la clenche 10 par l'intermédiaire d'un cavalier amovible 19 au moyen de vis 9.

En particulier, dans cette forme d'exécution préférée, le détecteur 1 est pourvu d'un indicateur de décharge de la batterie 20 et d'une touche sensitive 21, permettant la temporisation du déclenchement du buzzer. En effet, grâce à cette fonction, l'habitant qui a poussé sur ce bouton en quittant la maison, lorsqu'il regagne celle-ci, dispose d'un délai, par exemple de 10 secondes, pour entrer et refermer la porte. Dans le cas contraire l'alarme retentirait immédiatement.

La touche sensitive 22 permet de placer le détecteur sous tension en poussant une fois et de le mettre hors service en poussant deux fois (interrupteur « On/Off »).

Par contre, lorsque la configuration du détecteur a été choisie, il suffit de presser la touche sensitive 22 constamment durant 10 secondes, et le détecteur est bloqué en position « On ». Il faut alors obligatoirement presser simultanément les touches 21 et 24 pour remettre le détecteur en position « Off ». Cette fonction est très utile pour éviter toute mise hors service du détecteur dans le cas où le bouton aurait été pressé accidentellement, par exemple par un enfant, la femme d'ouvrage, etc.

Dans le même esprit, on peut également, en utilisant la durée pendant laquelle une touche est pressée ou en pressant simultanément deux touches, accéder à des fonctions ou applications additionnelles. Par exemple, on peut ainsi modifier le temps de fonctionnement du buzzer.

Le détecteur est également muni d'un indicateur 23 signalant que la clenche de la porte a été actionnée. Lorsque l'habitant regagne sa maison ou son appartement, si la clenche de la porte a été actionnée durant son absence, cet indicateur lui permet donc de s'en assurer.

Contrairement à la touche 21, la touche sensitive 24, lorsqu'elle est activée, permet d'enclencher le détecteur en mode instantané. Dès que la clenche est actionnée, le buzzer fonctionne instantanément.

Le détecteur est également pourvu d'un connecteur 16, permettant d'activer différentes fonctions, entre autres l'installation d'un deuxième buzzer, par exemple dans la chambre à coucher, de recharger la batterie ou d'alimenter le détecteur en tension par une source auxiliaire, ou encore de connecter le détecteur à une centrale d'alarme ou à un transmetteur téléphonique.

La touche sensitive 25 permet de neutraliser le fonctionnement du détecteur durant une période de 10 secondes par exemple, de manière à permettre à l'habitant de quitter sa maison sans faire fonctionner le buzzer ou l'alarme.

Les touches sensitives 21,22,24,25 sont pourvues d'indicateurs électroluminescents (LED), destinés à permettre à l'utilisateur la visualisation des fonctions correspondantes (activation ou désactivation).

Dans cette forme d'exécution, le détecteur est muni d'un seul interrupteur magnétique 17, qui est placé dans le même axe que le bras déclencheur 2. De ce fait, l'aimant 7 active en permanence l'interrupteur magnétique 17. Suivant le sens de rotation de la clenche 10, lorsque l'aimant 7 va se déplacer vers la gauche ou la droite, l'interrupteur magnétique 17 ne sera plus sensibilisé. Le contact va s'ouvrir et enclencher le processus de détection et d'alarme. Il en est de même en cas de démontage de l'axe de la clenche. Le principe de fonctionnement est donc inversé par rapport à la première forme d'exécution préférée, comportant deux interrupteurs magnétiques.

Enfin, sur la face arrière, le détecteur est muni d'un dispositif 26 permettant d'enclencher immédiatement le buzzer si le détecteur est arraché ou déplacé de son support. Ce dispositif est très utile pour assurer la sécurité du détecteur.

Les figures 2 et 4 représentent un exemple d'installation du dispositif selon l'invention sur la porte d'entrée d'un bâtiment ou appartement quelconque, muni du système le plus classique d'ouverture comportant un axe pourvu de clenches 10 ainsi qu'un verrou mobile 30. Néanmoins, comme nous l'avons déjà mentionné ci-dessus, il peut protéger maisons, appartements, garages, magasins, bureaux, etc., au niveau de n'importe quelle porte ou fenêtre.

Bien que le détecteur à lui seul soit totalement autonome, il peut idéalement compléter une centrale d'alarme existante pour remplir une fonction qui, jusqu'à présent, était totalement ignorée.

## Revendications

1. Dispositif électronique de sécurité sans fil, pour la protection d'un bâtiment en tout ou en partie, de préférence une maison d'habitation ou un appartement, destiné à détecter l'intention de pénétrer à l'intérieur dudit bâtiment manifestée par une personne en actionnant une clenche ou poignée (10) d'ouverture d'une porte ou fenêtre, ledit dispositif comprenant un détecteur (1) muni d'au moins un interrupteur magnétique (17) et un déclencheur magnétique (2) solidarisable au mouvement giratoire de ladite clenche (10), **caractérisé en ce qu'**il est dépourvu de toute liaison mécanique entre le détecteur (1) comprenant l'interrupteur magnétique (17) et le déclencheur (2), le détecteur (1) et le déclencheur (2) constituant deux pièces distinctes, le déclencheur (2) comportant un bras de longueur réglable, muni à une extrémité d'un aimant (7).

2. Dispositif selon la revendication 1, **caractérisé en ce que** le déclencheur magnétique (2) est configuré pour être fixé sur l'axe (18) de la clenche (10).

3. Dispositif selon la revendication 1 ou 2, **caractérisé en ce que** le déclencheur (2) comprend un cavalier amovible et des vis (9) pour sa fixation sur l'axe (18) de la clenche (10).

4. Dispositif selon l'une quelconque des revendications 1 à 3, **caractérisé en ce que** le détecteur (1) comprend deux interrupteurs magnétiques (17) situés de part et d'autre d'un axe selon lequel est disposé, en utilisation, le bras aimanté du déclencheur magnétique (2).

5. Dispositif selon l'une quelconque des revendications 1 à 3, **caractérisé en ce que** détecteur (1) comprend un seul interrupteur magnétique (17) situé essentiellement sur un axe selon lequel est disposé, en utilisation, le bras aimanté du déclencheur magnétique (2), de sorte que l'interrupteur magnétique (17) est fermé en permanence, en position de repos de la clenche (10).

6. Dispositif selon la revendication 4, **caractérisé en ce qu'**il est configuré pour qu'un signal de détection naisse lorsque l'aimant (7) du déclencheur (2) est amené vis-à-vis de l'un ou l'autre des deux interrupteurs (17) du fait de la mise en mouvement de ladite clenche, selon le sens de rotation de celle-ci, par la fermeture dudit interrupteur (17).

7. Dispositif selon l'une quelconque des revendications précédentes, **caractérisé en ce que** le détecteur (1) comprend des moyens de fixation, des moyens d'alimentation électrique autonome, des composants électroniques, un avertisseur sonore et un connecteur pour la connexion par câble dudit dispositif à un dispositif extérieur.

8. Dispositif selon la revendication 7, **caractérisé en ce que** le dispositif extérieur est un avertisseur sonore additionnel à distance, un dispositif d'alimentation auxiliaire, une centrale d'alarme ou un transmetteur téléphonique.

9. Dispositif selon l'une quelconque des revendications précédentes, **caractérisé en ce que** le détecteur (1) est pourvu d'un dispositif de temporisation (13,21,25), permettant à un usager autorisé d'ouvrir et fermer ladite porte ou fenêtre, dans un intervalle de temps limité, sans déclencher l'alarme.

10. Dispositif selon l'une quelconque des revendications précédentes, **caractérisé en ce que** le détecteur (1) comporte sur sa face avant un indicateur (23) signalant une tentative d'ouverture de porte ou de fenêtre par l'extérieur.

11. Dispositif selon l'une quelconque des revendications précédentes, **caractérisé en ce que** le détecteur (1) comprend une carte électronique pilotée par microprocesseur et connectée à des boutons de commande situés sur sa face avant (21,22,24,25), de sorte que différentes fonctions peuvent être sélectionnées par un utilisateur.

12. Dispositif selon la revendication 12, **caractérisé en ce que** lesdites fonctions sont sélectionnées par l'utilisateur soit en appuyant sur un seul bouton (21,22,24,25) au moins une fois pendant une durée de préférence variable, soit en appuyant simultanément sur au moins deux boutons (21,22,24,25).

## Claims

1. Wireless electronic security device for the total or partial protection of a building, preferably a dwelling house or an apartment, intended to detect the intention of entering said building shown by a person using a latch or handle (10) in order to open a door or window, said device comprising a detector (1) provided with at least one magnetic switch (17) and a magnetic release mechanism (2) which may be fixed to the giratory motion of said latch (10), **characterised in that** it has no mechanical connection between the detector (1) comprising the magnetic switch (17) and the release mechanism (2), the detector (1) and the release mechanism (2) forming two separate parts, the release mechanism (2) comprising an arm of adjustable length, provided at one end with a magnet (7).

2. Device according to Claim 1, **characterised in that** the magnetic release mechanism (2) is configured so as to be fixed to the shaft (18) of the latch (10).

3. Device according to Claim 1 or 2, **characterised in that** the release mechanism (2) comprises a detachable tab (19) and screws (9) for fixing it to the shaft (18) of the latch (10).

4. Device according to any one of Claims 1 to 3, **characterised in that** the detector (1) comprises two magnetic switches (17) located either side of an axis about which the magnetised arm of the magnetic release mechanism (2) is located in operation.

5. Device according to any one of Claims 1 to 3, **characterised in that** the detector (1) comprises a single magnetic switch (17) essentially located on an axis about which the magnetised arm of the magnetic release mechanism (2) is located in operation, in such a way that the magnetic switch (17) is permanently closed in the rest position of the latch (10).

6. Device according to Claim 4, **characterised in that** it is configured so that a detection signal is generated when the magnet (7) of the release mechanism (2) is moved towards either of both switches (17) because of the motion of said latch, in the rotation direction of the latter, by the closure of said switch (17).

7. Device according to any one of the preceding claims, **characterised in that** the detector (1) comprises an attachment means, an independent electric supply, electronic components, a sound warning and a connector for the cable connection of said device to an external device.

8. Device according to Claim 7, **characterised in that** the external device is an additional remote sound warning, an auxiliary supply device, an alarm unit or a telephone transmitter.

9. Device according to any one of the preceding claims, **characterised in that** the detector (1) is provided with a delay device (13,21,25) allowing an authorised user to open and close said door or window for a limited period of time without setting off the alarm.

10. Device according to any one of the preceding claims, **characterised in that** the detector (1) comprises an indicator (23) on the front that signals any attempt to open a door or window from the outside.

11. Device according to any one of the preceding claims, **characterised in that** the detector (1) comprises an electronic card controlled by a microprocessor and connected to control buttons located on the front (21,22,24,25) in such a way that various functions may be selected by a user.

12. Device according to Claim 11, **characterised in that** said functions are selected by the user either by pressing a single button (21,22,24,25) at least once for a period that is preferably variable, or by pressing at least two buttons (21,22,24,25) simultaneously.

## Patentansprüche

1. Drahtlose elektronische Sicherheitsvorrichtung für den vollständigen oder teilweisen Schutz eines Gebäudes, vorzugsweise eines Wohnhauses oder einer Wohnung, dazu bestimmt, die Absicht einer Person, durch Betätigung einer Klinke oder eines Griffs (10) zum Öffnen einer Tür oder eines Fensters in das Innere des besagten Gebäudes einzudringen, zu melden, wobei diese Vorrichtung einen Detektor (1) mit mindestens einem Magnetschalter (17) und einen magnetischen Auslöser (2), der an die Drehbewegung der besagten Klinke (10) gekoppelt werden kann, umfasst, **dadurch gekennzeichnet, dass** sie keinerlei mechanische Verbindung zwischen dem Detektor (1) mit dem Magnetschalter (17) und dem Auslöser (2) aufweist; der Detektor (1) und der Auslöser (2) bilden zwei unterschiedliche Bauteile, wobei der Auslöser (2) einen Arm mit verstellbarer Länge aufweist, der an einem Ende mit einem Magnet versehen ist (7).

2. Vorrichtung gemäß Anspruch 1, **dadurch gekennzeichnet, dass** der Magnetauslöser (2) so gestaltet ist, dass er auf der Achse (18) der Klinke (10) befestigt werden kann.

3. Vorrichtung nach Anspruch 1 oder 2, **dadurch gekennzeichnet, dass** der Auslöser (2) eine abnehmbare Klemme (19) und Schrauben (9) für seine Befestigung auf der Achse (18) der Klinke (10) umfasst.

4. Vorrichtung nach einem der Ansprüche 1 bis 3, **dadurch gekennzeichnet, dass** der Detektor (1) zwei Magnetschalter (17) umfasst, die auf beiden Seiten einer Achse angebracht sind, auf der sich beim Gebrauch der magnetische Arm des Magnetauslösers (2) befindet.

5. Vorrichtung nach einem der Ansprüche 1 bis 3, **dadurch gekennzeichnet, dass** der Detektor (1) einen einzigen Magnetschalter (17) umfasst, der sich in erster Linie auf einer Achse befindet, auf der sich beim Gebrauch der magnetische Arm des Magnetauslösers (2) befindet, so dass der Magnetschalter (17) in der Ruhestellung der Klinke (10) dauerhaft geschlossen ist.

6. Vorrichtung gemäß Anspruch 4, **dadurch gekennzeichnet, dass** sie so gestaltet ist, dass, sobald der Magnet (7) des Auslösers (2) je nach Drehrichtung der Klinke vor einen der beiden Schalter (17) gebracht wird, indem die besagte Klinke in Bewegung versetzt wird, durch das Schließen des besagten Schalters (17) ein Meldesignal ausgegeben wird.

7. Vorrichtung nach einem der vorhergehenden Ansprüche, **dadurch gekennzeichnet, dass** der Detektor (1) Befestigungsmittel, eigenständige Mittel zur Stromversorgung, elektronische Bauteile, einen Warnsummer und einen Anschluss für das Kabel der besagten Vorrichtung an eine externe Vorrichtung umfasst.

8. Vorrichtung nach Anspruch 7, **dadurch gekennzeichnet, dass** die externe Vorrichtung eine zusätzliche akustische Fernwarnvorrichtung, eine Hilfsversorgungsvorrichtung, eine Alarmzentrale oder ein Telefonsender ist.

9. Vorrichtung nach einem der vorhergehenden Ansprüche, **dadurch gekennzeichnet, dass** der Detektor (1) mit einer Verzögerungseinrichtung (13, 21, 25) versehen ist, die es einem autorisierten Nutzer ermöglicht, die besagte Tür oder das besagte Fenster innerhalb einer begrenzten Zeitspanne zu öffnen oder zu schließen, ohne den Alarm auszulösen.

10. Vorrichtung nach einem der vorhergehenden Ansprüche, **dadurch gekennzeichnet, dass** der Detektor (1) auf seiner Vorderseite eine Anzeige (23) hat, die den Versuch, die Tür oder das Fenster von außen zu öffnen, anzeigt.

11. Vorrichtung nach einem der vorhergehenden Ansprüche, **dadurch gekennzeichnet, dass** der Detektor (1) eine mikroprozessorgesteuerte Elektronikkarte umfasst, die an Schalttaster auf seiner Vorderseite (21,22,24,25) angeschlossen ist, so dass verschiedene Funktionen durch einen Nutzer ausgewählt werden können.

12. Vorrichtung nach Anspruch 12, **dadurch gekennzeichnet, dass** diese Funktionen durch den Nutzer ausgewählt werden, indem er entweder mindestens einmal für eine vorzugsweise variable Dauer einen einzigen Taster (21,22,24,25) betätigt, oder gleichzeitig mindestens zwei Taster (21,22,24,25) betätigt.
